# FASCICULE DE BREVET EUROPEEN

(11) **EP 0 367 664 B1**
(45) Date de publication et mention de la délivrance du brevet: **08.04.1992**
(21) Numéro de dépôt: 89402974.3
(22) Date de dépôt: 27.10.1989
(51) Int. Cl.: B01F 7/00, B01F 15/00

(54) **Procédé automatisé de mélange d'un milieu liquide et mélangeur submersible automatisé apte à mettre en oeuvre ce procédé**
Automatisiertes Verfahren zum Durchmischen einer Flüssigkeit und dafür geeigneter Tauchmischer
Automatic process for mixing a liquid and submersible mixer therefor

(30) Priorité: 31.10.1988 FR 8816344
(43) Date de publication de la demande: 09.05.1990
(73) Titulaire: POMPES GUINARD S.A., 92400 Courbevoie (FR)
(72) Inventeur: Abdollah-Shamshirsaz, Mehrdad, F-59800 Lille (FR)
(74) Mandataire: Descourtieux, Philippe

(56) Documents cités:
- EP-A- 0 107 406
- DE-A- 3 136 345
- DE-A- 3 420 094
- DE-U- 8 605 277

## Description

La présente invention concerne l'agitation d'un liquide , notamment contenu dans un bassin, par un mélangeur submersible à hélice. Elle s'applique en particulier dans le cas des liquides chargés en particules solides, l'agitation pouvant avoir comme fonction soit la dispersion des particules soit l'homogénéisation du milieu, soit la mise et le maintien en suspension des particules dans le liquide , soit la création et l'entretien d'un courant hydraulique. La présente invention concerne plus spécifiquement un procédé automatisé de mélange d'un milieu liquide et un mélangeur submersible à hélice, dont le fonctionnement est rendu automatique en vue d'optimiser la fonction correspondant à son utilisation.

Les appareils dénommés mélangeurs ou agitateurs submersibles sont bien connus . Ils sont constitués d'une hélice et d'un moteur étanche , capable de fonctionner en position immergée, entraînant l'hélice en rotation. Le moteur est fixé sur un support , muni d'une barre de guidage manuel et équipé d'un système de levage , en sorte de pouvoir positionner exactement l'hélice dans le bassin , tant en profondeur qu'en orientation.Le plus souvent, le moteur est assorti d'un réducteur, étanche lui aussi.

On connaît aussi par le document DE-U-8.605.277 un mélangeur submersible à hélice, qui est monté sur un socle , mobile verticalement et solidaire d'un arbre vertical rotatif ; la vitesse de rotation de l'hélice , celle de l'arbre et le déplacement vertical sont fonction de la viscosité du liquide à mélanger.

Dans le présent texte , on désigne sous le terme général de bassin, tout contenant d'un milieu liquide , quelles que soient sa forme et ses dimensions , et que ledit contenant soit fermé (bassin proprement dit ) ou ouvert (canal ou chenal).

Les mélangeurs submersibles sont utilisés en particulier dans des bassins de traitement des eaux urbaines et industrielles, notamment bassins d'aération , chenaux d'oxydation. La forme de l'hélice et sa vitesse de rotation sont déterminées en fonction du but recherché : dispersion des particules , mise en suspension ou homogénéisation. Dans tous les cas, la rotation de l'hélice crée un flux hydraulique primaire, qui provoque dans le milieu liquide des turbulences dont l'importance et la localisation sont fonction d'un grand nombre de paramètres : forme , vitesse de rotation, positionnement de l'hélice , forme et dimensions du bassin , volume , densité , et viscosité du milieu liquide etc...D'une manière générale on constate que le liquide n'est pas mis en mouvement de manière identique dans tout le volume du milieu liquide, ce qui peut créer dans certaines zones et après un certain temps de fonctionnement du mélangeur des accumulations de particules et des formations de dépôts, voire même dans certains cas des zones d'eaux mortes.

Or on a trouvé et c'est ce qui fait l'objet de l'invention un procédé de mélange, mettant en oeuvre un mélangeur submersible dont l'hélice est mobile en rotation autour d'un axe vertical, qui pallie cet inconvient.

Selon l'invention, le procédé consiste à réaliser automatiquement les étapes suivantes, selon un séquencement programmé et répétitif :
a. dans une première étape , qui dure un intervalle de temps prédéterminé correspondant sensiblement au temps d'inversion des rouleaux de recirculation dans le bassin, on maintient l'hélice dans une première direction d'attaque,
b. dans une deuxième étape , qui a une durée inférieure à l'intervalle de temps prédéterminé , on déplace l'hélice horizontalement jusqu'à une seconde direction d'attaque, selon un mode continu ou séquentiel,
c. dans une troisième étape , qui dure l'intervalle de temps prédéterminé, on maintient l'hélice dans la seconde direction d'attaque,
d. dans une quatrième étape, qui a la même durée que la deuxième étape , on déplace l'hélice horizontalement jusqu'à la première direction d'attaque, selon un mode continu ou séquentiel.

De préférence, le déplacement de l'hélice au cours de la quatrième étape est effectué dans le sens contraire à celui de la deuxième étape.

Selon une première version, le déplacement de l'hélice au cours des deuxième et quatrième étapes est continu. Selon une seconde version, il est séquentiel.

Avantageusement, le mélangeur submersible à hélice étant fixé le long d'une paroi du bassin, la première direction d'attaque fait un angle donné par rapport à la perpendiculaire à la paroi au droit de l'hélice et la seconde direction d'attaque fait un second angle donné, adjacent au premier par rapport à la susdite perpendiculaire.

On appelle direction d'attaque de l'hélice la direction donnée par son axe de rotation lorsqu'elle fait face au milieu liquide.

Le déplacement de l'hélice , lors de son passage d'une orientation à l'autre, doit être rapide en regard de l'intervalle de temps prédéterminé, pendant lequel l'orientation de l'hélice reste la même . Dans les applications habituelles du mélangeur , le déplacement de l'hélice prend un temps qui peut être de l'ordre de quelques minutes ou inférieur à la minute , tandis que l'intervalle de temps prédéterminé peut se mesurer en jour ou en semaine.Le déplacement de l'hélice est dit continu lorsqu'il s'effectue sans arrêt d'une direction d'attaque à l'autre. Le déplacement est dit séquentiel lorsqu'il s'effectue avec un ou plusieurs arrêts de l'hélice selon une ou plusieurs orientations intermédiaires entre les deux directions d'attaque.

L'intervalle de temps prédéterminé correspondant sensiblement au temps d'inversion des rouleaux de recirculation dans le bassin est le temps qui s'écoule, à compter d'un changement d'orientation de l'hélice, pour que le milieu liquide atteigne un état stable. On a en effet constaté que la structure globale de circulation du liquide qui est stable à un instant donné, est perturbée par le changement d'orientation de l'hélice et évolue jusqu'à un autre état stable. Selon l'invention , les moyens de commande du mélangeur sont programmés pour effectuer le changement d'orientation de l'hélice lorsqu'un état stable est sensiblement atteint.

C'est un autre objet de l'invention que de revendiquer un mélangeur submersible à hélice, spécialement conçu pour mettre en oeuvre le procédé précité. De manière connue , l'hélice de ce mélangeur est mobile en rotation autour d'un axe vertical, grâce à ces moyens dits d'orientation. Les moyens d'orientation consistent en un système motorisé entraînant en rotation le support du moteur et de l'hélice entre deux positions extrêmes correspondant aux deux directions données de l'hélice, dites directions d'attaque. Selon l'invention, il comporte des moyens de commande des moyens d'orientation et une horloge programmée , et lesdits moyens de commande sont actionnés par ladite horloge en sorte de déclencher à des intervalles de temps prédéterminés le déplacement de l'hélice d'une première direction d'attaque à une seconde direction d'attaque, selon un mode continu ou séquentiel.

De préférence , le mélangeur étant fixé le long d'une paroi d'un bassin, les moyens d'orientation comportent des moyens de réglage de l'angle fait par chaque direction d'attaque avec la perpendiculaire à la paroi au droit de l'hélice, entre 8° et 60°.

L'invention , ses avantages et caractéristiques , seront mieux compris à la lecture de la description qui va être faite d'un exemple de réalisation et d'application d'un mélangeur submersible à hélice automatisé, illustré par le dessin annexé dans lequel :
La figure 1 est une vue en perspective du mélangeur selon l'invention
Les figures 2, 3 et 4 sont des vues de dessus du bassin montrant de manière schématique l'évolution de la structure globale de circulation du liquide due à un changement d'orientation de l'hélice.

La partie active du mélangeur consiste dans l'hélice 1 dont l'axe 2 est fixé sur l'arbre tournant du moteur 3. Le moteur 3 est solidaire du support 4, fixé de manière connue et non représenté au poteau 5.

Le poteau 5 est placé verticalement dans le bassin, le long d'une paroi 6. Son extrémité inférieure est terminée par un pivot 7, permettant au poteau 5 de tourner sur lui-même ; elle prend appui sur un support pivot 8 fixé dans le fond du bassin au droit du poteau 5. L'extrémité supérieure du poteau est enfilée dans la bague 9 d'une potence 10 fixée rigidement dans le sol 11, le long de la paroi 6.

Le pivotement du poteau 5 sur lui-même est obtenu par un système à engrenage du type à roue et à vis sans fin. La roue 12 est montée axialement autour du poteau 5 dans sa partie haute, approximativement au niveau du sol 11. La vis sans fin 13, dont le filetage coopère avec les dents de la roue 12, est en bout de l'axe tournant du moteur 14 à double sens de rotation.

Le moteur 14 est connecté à l'équipement 15 comprenant un calculateur , un contacteur et une horloge.

Le principe du fonctionnement du mélangeur automatisé est le suivant. Lors de sa mise en place dans le bassin, on donne au support 4 l'orientation souhaitée, c'est-à-dire la direction d'attaque prise par l'hélice, définie par l'angle α faite par l'axe de rotation 16 de l'hélice par rapport à la perpendiculaire 17 à la paroi 6 du bassin au droit de l'hélice. L'horloge est réglée en sorte d'actionner le contacteur dès qu'une période de temps prédéterminée s'est écoulée. Le calculateur est réglé en sorte d'arrêter le moteur 14 après un nombre déterminé de rotations de son arbre. Le moteur 14 est à double sens de rotation et est monté en sorte que le sens de rotation est inversé à chaque fin de course.

Ainsi , l'hélice 1 étant en rotation de manière permanente, une fois que le temps prédéterminé s'est écoulé, l'horloge actionne le contacteur qui commande la mise en route du moteur 14. Dans sa rotation, l'arbre du moteur fait tourner la vis sans fin 13, qui entraîne en rotation la roue dentée 12 et donc le pivotement sur lui-même du poteau 5. Le nombre de rotations de l'arbre du moteur 14 , présélectionné dans le calculateur, est déterminé pour que le pivotement du poteau 5 corresponde à une rotation angulaire de 2α . Ainsi lorsque le moteur 14 s'arrête, l'orientation de l'hélice est modifiée de 2α, et la direction nouvelle de l'hélice fait de nouveau un angle α, par rapport à la perpendiculaire à la paroi 6, mais dans ce cas l'hélice est dirigée vers l'autre bord du bassin.

La figure 2 illustre la structure globale de circulation du liquide existant dans le bassin , du fait de l'agitation créée par l'hélice , en régime stationnaire, c'est-à-dire lorsque cette structure est dans un état stable. L'axe de l'hélice 16, correspondant à la direction d'attaque de l'hélice , délimite dans le bassin deux zones A et B où la structure globale de l'écoulement correspond à un mouvement du milieu dans des sens inverses. Du fait de l'orientation de cet axe 16 de l'angle α, la zone B est plus importante en volume que la zone A.

On comprend , à l'examen de la figure 2 , que si aucune modification n'intervient, les particules se trouvant au coeur des deux zones A et B vont s'accumuler et former des hétérogénéités ; de même des dépôts peuvent se former dans les quatre angles du bassin ainsi que dans la zone C située près de la paroi du bassin dans le prolongement de l'axe 16 .

Ainsi dès que cet état stationnaire est ou va être atteint, la direction de l'hélice est modifiée comme cela est décrit ci-dessus, jusqu'à la position montrée sur les figures 3 et 4, d'angle -α, de même valeur mais adjacent au premier.

La nouvelle orientation de l'hélice modifie la structure globale de circulation du liquide dans le bassin. Les zones A et B vont se déformer et se modifier en volume.

La figure 3 montre l'état non stationnaire de la structure globale de circulation du liquide, après le changement d'orientation. On constate que la zone A prend de l'importance au détriment de la zone B et que la zone C se déplace le long de la paroi, jusqu'à atteindre sa position définitive, en prolongement de la nouvelle direction d'attaque 16 de l'hélice lorsque l'état est stationnaire (figure 4).

Dans un exemple de réalisation, le bassin de traitement des eaux industrielles avait la forme d'un parallélépipède rectangle de longueur 50 m , de largeur 30 m et était rempli jusqu'à une hauteur de 4 m. L'eau était chargée de particules à raison de 10 à 20 g/l. L'hélice , à trois pales , à profil mince , avait un diamètre total de 0,5 m. Sa vitesse de rotation était de 259 t/mn. L'angle α était de 15°. Le temps d'inversion correspondant à l'intervalle de temps nécessaire pour que le milieu liquide atteigne son état stationnaire était de l'ordre d'une journée.

Il revient en particulier à l'homme du métier de déterminer le temps d'inversion en fonction des différents paramètres de fonctionnement de son installation. Par ailleurs, l'orientation de l'hélice peut, sans sortir de l'invention , être modifiée par inclinaison du support 4 par rapport à l'horizontale. En général , cette inclinaison est fixée une fois pour toutes pour une installation fonctionnant dans des conditions déterminées.

De plus le bassin peut avoir d'autres formes , en particulier il peut être circulaire, auquel cas le poteau sur lequel est fixé le support de l'hélice sera par exemple placé au droit du centre de symétrie du bassin.

Le déplacement de l'hélice qui a été décrit dans l'exemple ci-dessus est continu ; cependant il peut aussi être séquentiel , auquel cas le déplacement de l'angle 2α se fera en plusieurs étapes avec un arrêt des moyens d'orientation de l'hélice pendant un laps de temps donné à chaque étape.

Enfin il est clair que le système motorisé entraînant en rotation le support du moteur peut réunir d'autres moyens que ceux décrits dans l'exemple précité : présence d'un réducteur , utilisation d'un entraînement planétaire , roue dentée fixe coopérant avec un réducteur solidaire du poteau supportant l'hélice.

## Revendications

1. Procédé de mélange d'un milieu liquide, mettant en oeuvre un mélangeur submersible dont l'hélice est mobile en rotation autour d'un axe vertical, caractérisé en ce qu'il consiste à réaliser automatiquement les étapes suivantes , selon un séquencement programmé et répétitif :
a.dans une première étape, qui dure un intervalle de temps prédéterminé correspondant sensiblement au temps d'inversion des rouleaux de recirculation dans le bassin, on maintient l'hélice dans une première direction d'attaque,
b. dans une deuxième étape , qui a une durée inférieure à l'intervalle de temps prédéterminé, on déplace l'hélice horizontalement jusqu'à une seconde direction d'attaque , selon un mode continu ou séquentiel,
c. dans une troisième étape, qui dure l'intervalle de temps prédéterminé, on maintient l'hélice dans la seconde direction d'attaque,
d. dans une quatrième étape , qui a la même durée que la deuxième étape, on déplace l'hélice horizontalement jusqu'à la première direction d'attaque , selon un mode continu ou séquentiel.

2. Procédé selon la revendication 1 caractérisé en ce que le mélangeur étant fixé le long d'une paroi (6) d'un bassin, la première direction d'attaque fait un premier angle donné (α ) par rapport à la perpendiculaire (17) à la paroi (6) au droit de l'hélice et la seconde direction d'attaque fait un second angle donné, adjacent au premier par rapport à la susdite perpendiculaire.

3. Procédé selon la revendication 2 caractérisé en ce que les angles donnés de la première direction et de la seconde direction sont compris entre 8° et 60°.

4. Procédé selon la revendication 3 caractérisé en ce que l'angle donné (α) de la première direction est de même valeur angulaire mais adjacent à l'angle donné (- α) de la seconde direction par rapport à la perpendiculaire (17) de la paroi (6) au droit de l'hélice (1).

5. Mélangeur submersible pour la mise en oeuvre du procédé selon la revendication 1 , dont l'hélice (1) est mobile en rotation autour d'un axe vertical (5) grâce à des moyens d'orientation caractérisé en ce que les moyens d'orientation consistent en un système motorisé (12,13,14) entraînant en rotation le support (4) du moteur (3) et de l'hélice (1) entre deux positions extrêmes correspondant à deux directions données de l'hélice, dites directions d'attaque, en ce qu'il comporte des moyens de commande (15) des moyens d'orientation (12,13,14) et une horloge programmée et en ce que les moyens de commande (15) sont actionnés par ladite horloge en sorte de déclencher à des intervalles de temps prédéterminés le déplacement de l'hélice (1) de la première direction d'attaque à la seconde direction d'attaque, selon un mode continu ou séquentiel.

6. Mélangeur selon la revendication 5 caractérisé en ce qu'il est fixé le long d'une paroi (6) d'un bassin et en ce que les moyens d'orientation comportent des moyens de réglage de l'angle (α) fait par chaque direction d'attaque de l'hélice avec la perpendiculaire à la paroi au droit de l'hélice , entre 8° et 60°.

## Patentansprüche

1. Verfahren zum Durchmischen einer Flüssigkeit unter verwendung eines eintauchbaren Mischers, dessen Schraube um eine vertikale Achse rotierbar ist, dadurch gekennzeichnet, daß es darin besteht, die folgenden Schritte automatisch gemäß einer programmierten, sich wiederholenden Sequenz durchzuführen:
a. während eines ersten Schrittes, der ein vorbestimmtes Zeitintervall dauert, das im wesentlichen der Stabilisierungszeit der geschlossenen Strömungen im Bassin entspricht, hält man die Schraube in einer ersten Wirkungsrichtung,
b. während eines zweiten Schrittes, dessen Dauer kleiner ist als die des vorbestimmten Zeitintervalles, verschiebt man die Schraube horizontal bis in eine zweite Wirkungsrichtung gemäß einem kontinuierlichen oder sequentiellen Modus,
c. während eines dritten Schrittes, der das vorbestimmte Zeitintervall dauert, hält man die Schraube in der zweiten Wirkungsrichtung,
d. während eines vierten Schrittes, mit der gleichen Dauer wie der zweite Schritt, verschiebt man die Schraube horizontal bis zur ersten wirkungsrichtung gemäß einem kontinuierlichen oder sequentiellen Modus.

2. Verfahren nach Anspruch 1, dadurch gekennzeichnet, daß der Mischer entlang einer Wand (6) eines Bassins befestigt ist, wobei die erste Wirkungsrichtung mit der Normalen (17) zur Wand (6) an der Stelle der Schraube einen ersten vorgegebenen Winkel (α) einschließt und die zweite Wirkungsrichtung einen zweiten vorgegebenen Winkel anschließend an den ersten bezüglich der genannten Normalen bildet.

3. Verfahren nach Anspruch 2, dadurch gekennzeichnet, daß die gegebenen Winkel der ersten und der zweiten Richtung zwischen 8° und 60° liegen.

4. Verfahren nach Anspruch 3, dadurch gekennzeichnet, daß der gegebene Winkel (α) der ersten Richtung den gleichen Wert hat, wie der gegebene Winkel (-α) der zweiten Richtung, aber auf der anderen Seite der Normalen (17) auf die Wand (6) an der Stelle der Schraube (1) liegt.

5. Eintauchbarer Mischer zur Durchführung des Verfahrens nach Anspruch 1, dessen Schraube (1) dank Richtungsmitteln rotierbar um eine vertikale Achse (5) vorgesehen ist, dadurch gekennzeichnet, daß die Richtungsmittel aus einem motorisierten System (12, 13, 14) bestehen, die den Träger (4) des Motors (3) und die Schraube (1) zwischen zwei Extremlagen, die den beiden gegebenen Richtungen der Schraube, die Wirkungsrichtungen genannt werden, verdrehen und dadurch, daß Steuermittel (15) für die Richtungsmittel (12, 13, 14) und eine programmierbare Uhr vorgesehen sind und dadurch, daß die Steuermittel (15) durch die Uhr betätigt werden, sodaß in vorgegebenen Zeitintervallen die Verschiebung der Schraube (1) von der ersten Wirkungsrichtung in die zweite Wirkungsrichtung gemäß einem kontinuierlichen oder sequentiellen Modus bewirkt wird.

6. Mischer nach Anspruch 5, dadurch gekennzeichnet, daß er entlang einer Wand (6) eines Bassins befestigt ist und dadurch, daß die Richtungsmittel Mittel zum Regeln des Winkels (α) jeder Wirkungsrichtung der Schraube mit der Normalen auf die Wand an der Stelle der Schraube zwischen 8° und 60° umfassen.

## Claims

1. Method of mixing a liquid medium, the method making use of a submersible mixer whose propeller is capable of being swivelled about a vertical axis, the method being characterized in that it consists in performing the following steps automatically, in a repetitive and programmed sequence:
a) in a first step, which lasts for a predetermined time interval, corresponding substantially to the inversion time of recirculation eddies in the basin, the propeller is maintained in a first delivery direction;
b) in a second step, which lasts for a shorter length of time than the predetermined time interval, the propeller is displaced horizontally to take up a second delivery direction, with displacement being performed using a continuous mode or a sequential mode;
c) in a third step, which lasts for the predetermined time interval, the propeller is maintained in the second delivery direction; and
d) in a fourth step, which lasts for the same length of time as the second step, the propeller is displaced horizontally until it returns to the first delivery direction, with displacement being performed in a continuous mode or in a sequential mode;

2. Method according to claim 1, characterized in that the mixer is fixed to a wall (6) of a basin, with the first delivery angle being at a first given angle (α) relative to the perpendicular (17) to the wall (6) at the location of the propeller, and with the second delivery direction being at a second given angle on the opposite side of said perpendicular relative to the first angle.

3. Method according to claim 2, characterized in that the given angles for the first direction and the second direction lie in the range 8° to 60°.

4. Method according to claim 3, characterized in that the given angle (α) for the first direction has the same magnitude as the given angle (-α) for the second direction and the opposite sign about the perpendicular (17) to the wall (6) at the location of the propeller (1).

5. Submersible mixer for implementing the method of claim 1, in which the propeller (1) is capable of being swivelled about a vertical axis (5) by swivelling means characterized in that the swivelling means comprise a motorized system (12, 13, 14) rotating the support (4) of the motor (3) and the propeller (1) between two extreme positions corresponding to the two given propeller directions, called delivery directions, in that it includes control means (15) for controlling the swivelling means (12, 13, 14), and a programmed clock, and in that the control means (15) are actuated by said clock to cause the propeller (1) to swivel from a first delivery direction to a second delivery direction at predetermined time intervals, with swivelling taking place in a continuous mode or in a sequential mode.

6. Mixer according to claim 5, characterized in that it is fixed along a wall (6) of a basin and in that the swivelling means include means for adjusting the angle (α) between each delivery direction of the propeller and the perpendicular to the wall at the propeller, over the range 8° to 60°.
